# EUROPÄISCHE PATENTSCHRIFT

(11) **EP 3 966 409 B1**
(45) Veröffentlichungstag und Bekanntmachung des Hinweises auf die Patenterteilung: **27.12.2023**
(21) Anmeldenummer: 20713537.7
(22) Anmeldetag: 13.03.2020
(51) Int. Cl.: B66F 7/02, E04H 6/06, E04H 6/18

(54) **VORRICHTUNG ZUM ABSTELLEN VON GEGENSTÄNDEN MIT HORIZONTAL ORIENTIERTEM ANTRIEB**
APPARATUS FOR PARKING OBJECTS WITH A HORIZONTALLY ORIENTED DRIVE
DISPOSITIF POUR POSER DES OBJETS AU MOYEN D'UN ENTRAÎNEMENT ORIENTÉ HORIZONTALEMENT

(30) Priorität: 08.05.2019 DE 202019102585 U
(43) Veröffentlichungstag der Anmeldung: 16.03.2022
(73) Patentinhaber: Klaus Multiparking GmbH, 88319 Aitrach (DE)
(72) Erfinder: FÄSSLER, Norbert, 88430 Haslach (DE); MELDER, Dieter, 86842 Türkheim (DE)
(74) Vertreter: Patentanwälte Olbricht, Buchhold, Keulertz Partnerschaft mbB
(86) Internationale Anmeldenummer: PCT/EP2020/057000
(87) Internationale Veröffentlichungsnummer: WO 2020/224837

(56) Entgegenhaltungen:
- EP-A1- 0 381 484
- EP-A1- 1 473 269
- WO-A1-2006/128241
- GB-A- 1 102 586
- GB-A- 2 268 467
- US-A- 5 020 382

## Beschreibung

Die Erfindung betrifft eine Vorrichtung zum Abstellen von Gegenständen, insbesondere von Fahrzeugen, zumindest umfassend zumindest eine, durch eine Bewegungseinrichtung bewegbare Plattform mit einer Abstellfläche, zumindest einen Antrieb, der Teil der Bewegungseinrichtung ist und zumindest ein Zugmittel, welches Teil der Bewegungseinrichtung ist. Dabei verbindet das Zugmittel einen Ankerpunkt mit dem Bewegungsantrieb, welcher als Linearantrieb ausgeführt ist.

Vorrichtungen zum Abstellen von Gegenständen, insbesondere zum Abstellen von Fahrzeugen übereinander gibt es in verschiedenen Ausführungsformen. Diese Vorrichtungen dienen dazu, begrenzt zur Verfügung stehenden Lagerplatz optimal auszunutzen. Dazu werden mehrere Gegenstände übereinander gelagert. Um an Gegenstände zu gelangen, welche oberhalb anderer Gegenstände gelagert sind, muss zumindest ein Teil einer solchen Vorrichtung bewegt werden. Üblicherweise kommt für diese Bewegung ein Antrieb zum Einsatz. Ein solcher Antrieb muss die weiter oben gelagerten Gegenstände zuverlässig bewegen können und gleichzeitig gut zugänglich für Prüf- und Wartungsarbeiten sein.

Aus dem Stand der Technik sind Vorrichtungen zum Abstellen von Gegenständen bekannt, bei denen ein Antrieb zur Bewegung weiter oben gelagerter Gegenstände am Boden innerhalb der Vorrichtung oder neben der Vorrichtung angeordnet ist. Diese Anordnung hat den Vorteil, dass der Antrieb leicht zugänglich ist. Nachteilig an diesem Stand der Technik ist, dass der Antrieb selbst Platz benötigt, der für das Lagern von Gegenständen verloren geht. Bei einer Anordnung eines Antriebes neben der Vorrichtung wird zusätzlicher Bauraum benötigt, der oftmals auch nicht zur Verfügung steht.

Die Aufgabe der Erfindung besteht somit darin, Lösungen für das Abstellen von Gegenständen vorzuschlagen, welche eine verbesserte Nutzung des zur Verfügung stehenden Bauraumes ermöglichen.

Diese Aufgabe der Erfindung wird durch eine Vorrichtung zum Abstellen von Gegenständen, insbesondere von Fahrzeugen, nach Anspruch 1 gelöst. Die erfindungsgemäße Vorrichtung umfasst
- zumindest eine, durch eine Bewegungseinrichtung bewegbare Plattform mit einer Abstellfläche,
- zumindest einen Antrieb, der Teil der Bewegungseinrichtung ist,
- zumindest ein Zugmittel, welches Teil der Bewegungseinrichtung ist,
wobei das Zugmittel einen Ankerpunkt mit dem Antrieb verbindet, wobei der Bewegungsantrieb als Linearantrieb ausgeführt ist, welcher einen stationären Basisteil und ein hierzu linear bewegliches Verbindungselement umfasst, wobei die Bewegungsrichtung des Verbindungselementes im Wesentlichen horizontal ist.

Die erfindungsgemäße Vorrichtung umfasst demnach eine Plattform die dazu vorgesehen ist, Gegenstände aufzunehmen und zumindest temporär zu lagern. Diese Plattform weist eine Abstellfläche auf, auf der die zu lagernden Gegenstände abgestellt werden. Üblicherweise ist diese Abstellfläche plan ausgeführt. Weiterhin umfasst eine erfindungsgemäße Vorrichtung eine Bewegungseinrichtung die dazu vorgesehen ist, die Plattform zu bewegen. Dabei kann die Bewegungseinrichtung so ausgeführt sein, dass lediglich eine vertikale Bewegung der Plattform ermöglicht wird. Oftmals ist es aber auch notwendig, eine Plattform auch in horizontaler Richtung zu bewegen. Somit kann die Bewegungseinrichtung auch so ausgeführt sein, dass sie eine Bewegung der Plattform in horizontaler Richtung ermöglicht. Schließlich kann die Bewegungseinrichtung auch so ausgeführt sein, dass sowohl vertikale als auch horizontale Bewegungen der Plattform, auch in Überlagerung, ermöglicht werden. Die Bewegungseinrichtung umfasst dabei zumindest einen Antrieb, der aktiv für die Bewegung der Plattform sorgt. Üblicherweise ist ein solcher Antrieb als Arbeitszylinder ausgeführt, der ein sich in linearer Richtung bewegendes Antriebselement, im Folgenden als Verbindungselement bezeichnet, aufweist. Weiterhin umfasst die Bewegungseinrichtung erfindungsgemäß zumindest ein Zugmittel. Dieses Zugmittel ist dazu geeignet, Zugkräfte zu übertragen. Eine besonders günstige Ausführungsform für ein solches Zugmittel ist eine Kette. Alternativ kann das Zugmittel aber auch als Seil ausgeführt sein. Eine Kette oder ein Seil stellen Zugmittel dar, die biegsam und flexibel ausgeführt sind. Generell sind auch starr ausgeführte Zugmittel, wie beispielsweise Zugstangen, für eine erfindungsgemäße Vorrichtung geeignet. Das Zugmittel einer erfindungsgemäßen Vorrichtung verbindet den Antrieb mit einem Ankerpunkt. Dieser Ankerpunkt kann dabei an einem beweglichen Teil der Vorrichtung angeordnet sein. Alternativ kann der Ankerpunkt auch an einem stets ruhenden, stationären Ort angebracht sein. Ein solcher ruhender Ort könnte beispielsweise an einem Gestell oder Rahmen der Vorrichtung oder an einem zur Vorrichtung gehörenden Gebäudeteil sein. Erfindungsgemäß ist der Antrieb als Linearantrieb ausgeführt, welcher einen Basisteil und ein hierzu linear bewegliches Verbindungselement aufweist. Bei einer Ausführung des Linearantriebes als Hydraulikzylinder bildet der Zylinder mit den Druckanschlüssen das Basisteil und die Kolbenstange das linear bewegliche Verbindungselement. Es ist dabei nicht zwingend erforderlich, dass beim Betrieb der Vorrichtung das Basisteil ruht und sich nur das Verbindungselement bewegt. Es ist auch möglich, dass sich beim Betrieb der Vorrichtung Basisteil und Verbindungselement in vertikale und/oder horizontale Richtung bewegen. Weiterhin ist das Verbindungselement fest an einem Vorrichtungsteil verankert und das Basisteil kann sich linearer
und relativ zum Verbindungselement bewegen. Üblicherweise wird jedoch das Basisteil fest an einem Vorrichtungsteil befestigt und das Verbindungselement bewegt sich im Betrieb der Vorrichtung relativ zum Basisteil. Erfindungsgemäß ist vorgesehen, dass die Bewegungsrichtung des Verbindungselementes, oder alternativ die Bewegungsrichtung des Basisteils, im Wesentlichen horizontal ist. Diese horizontale Bewegungsrichtung bezieht sich auf den Betriebszustand der Vorrichtung. Eine horizontale Bewegungsrichtung des Verbindungselementes bedingt eine horizontale Ausrichtung des als Linearantrieb ausgeführten Antriebs. Diese horizontale Ausrichtung des Antriebs bewirkt eine Reihe von überraschenden Vorteilen: Die Plattform weist üblicherweise im Vergleich zu ihrer Höhe eine große Länge und Breite auf. Ein horizontal ausgerichteter Antrieb kann somit in horizontaler Richtung platzsparend an oder parallel zur Plattform angeordnet werden. Bei einer Anordnung an der Plattform wird kein Bauraum für den Antrieb unterhalb der Plattform benötigt. Somit steht unterhalb der Plattformdeutlich mehr Bauraum bzw. Lagerplatz zur Verfügung als bei bekannten Vorrichtungen aus dem Stand der Technik.

Bei einer Anordnung des Antriebs parallel zur Plattform kann dieser beispielsweise mit seinem Basisteil oberhalb der Plattform befestigt werden. Auch in dieser Ausführungsform der Erfindung wird unterhalb der Plattform kein Bauraum für den Antrieb benötigt, so dass hier mehr Lagerplatz zur Verfügung steht. Durch eine horizontale Anordnung des Antriebes wird somit der zur Verfügung gestellte Lagerplatz unterhalb der Plattform optimiert und der von der Vorrichtung selbst benötigte Bauraum reduziert. Darüber hinaus bewirkt eine im Wesentlichen horizontale Bewegungsrichtung des Verbindungselementes eine Vereinfachung der Bewegungseinrichtung. Für die Bewegung der Plattform wirkt der Antrieb mit dem Zugmittel und dem Ankerpunkt zusammen. Dabei wird die Bewegung des Verbindungselementes des Antriebs durch einen geeigneten Mechanismus auf das Zugmittel übertragen. Die Bewegung des Zugmittels wird dann entweder über den Ankerpunkt oder ein anderes Element auf die Plattform übertragen. In einer ersten, abgesenkten Stellung der Plattform verläuft ein Teil des Zugmittels in vertikaler Richtung. Dieser in vertikaler Richtung verlaufende Teil des Zugmittels ist in der ersten abgesenkten Stellung länger, als der vertikal verlaufende Teil des Zugmittels in einer zweiten, gehobenen Stellung der Plattform. Es besteht somit ein Längenunterschied in dem vertikal verlaufenden Teil des Zugmittels zwischen der ersten, abgesenkten Stellung und der zweiten gehobenen Stellung der Plattform. Die diesem Längenunterschied entsprechende Länge des Zugmittels muss in gehobener Stellung der Plattform gespeichert oder aufbewahrt werden. Bei einer horizontalen Bewegungsrichtung des Verbindungselementes lässt sich ohne weitere Bauelemente dieser Längenunterschied des Zugmittels sehr einfach in horizontaler Richtung parallel zur Plattform aufbewahren. Durch die horizontale Anordnung des Antriebs und damit des Verbindungselementes werden somit Bauelemente eingespart, die bei einer nicht horizontalen Ausrichtung des Antriebes für eine Zwischenspeicherung des Zugmittel erforderlich wären. Durch die horizontale Anordnung des Antriebs werden somit Bauelemente bei der Vorrichtung eingespart und diese dadurch vereinfacht.

Des Weiteren ist in dem Vorschlag vorteilhafter Weise vorgesehen, dass die Bewegungseinrichtung die Plattform in horizontaler und/oder vertikaler Richtung bewegt. Wie zuvor beschrieben kann die Bewegungseinrichtung und/oder der Antrieb so ausgeführt sein, dass eine Bewegung der Plattform in horizontaler und/oder vertikaler Richtung oder in beiden Richtungen überlagert zueinander ermöglicht wird. Bei Vorrichtungen zum Abstellen von Gegenständen sind vermehrt beide Bewegungsrichtungen erforderlich um eine hohe Packungsdichte von Gegenständen im zur Verfügung stehenden Lagervolumen zu ermöglichen.

Bei einer bevorzugten Ausgestaltung des Vorschlags ist vorgesehen, dass der Ankerpunkt in seiner horizontalen Position relativ zur Bewegungseinrichtung veränderlich ausgeführt oder ortsfest angeordnet ist. In einer horizontal ortsfesten Ausführungsform des Ankerpunktes ist dieser in Zusammenwirkung mit dem Zugmittel zu einer rein vertikalen Bewegung der Plattform vorgesehen. Alternativ kann der Ankerpunkt auch relativ zur Bewegungsrichtung, insbesondere relativ zum Antrieb, horizontal beweglich ausgeführt sein. Dadurch ist eine Veränderung der horizontalen Position des Ankerpunktes möglich. Vor Betätigung der Bewegungseinrichtung kann somit eine Veränderung der horizontalen Position des Ankerpunktes vorgenommen werden. Durch eine Veränderung dieser horizontalen Position kann dann das auch für die Veränderung der vertikalen Position der Plattform genutzte Zugmittel gleichzeitig zur Veränderung der horizontalen Position der Plattform eingesetzt werden.

Des Weiteren ist vorgesehen, dass der Antrieb wahlweise mit einem Horizontalgetriebe verbindbar ist, wobei das Horizontalgetriebe eine vom Antrieb erzeugte Bewegung in eine horizontale Bewegung der Plattform übersetzt. In dieser Ausführungsform dient das Zugmittel ausschließlich zur Bewegung der Plattform in vertikaler Richtung. Soll die Plattform dagegen in horizontale Richtung bewegt werden, ist ein Horizontalgetriebe vorgesehen welches wahlweise mit dem Antrieb verbindbar ist. Vor einer horizontalen Bewegung der Plattform wird der Antrieb mit diesem Horizontalgetriebe verbunden. Das Horizontalgetriebe übersetzt dann die Bewegung des Antriebes in eine horizontale Bewegung der Plattform. Ist die gewünschte horizontale Position der Plattform erreicht, wird das Horizontalgetriebe wieder vom Antrieb getrennt. Günstiger Weise ist die Verbindung zwischen dem Zugmittel und dem Antrieb ebenfalls wahlweise ausgeführt. Das Zugmittel kann somit in einfacher Weise vom Antrieb getrennt werden. In einer besonders günstigen Ausführungsform ist entweder der Antrieb mit dem Horizontalgetriebe zur horizontalen Bewegung der Plattform oder der Antrieb mit dem Zugmittel zur vertikalen Bewegung der Plattform verbunden. Ein einziger Antrieb der horizontal ausgerichtet ist, kann somit sowohl zur vertikalen Bewegung der Plattform als auch zu einer horizontalen Bewegung der Plattform eingesetzt werden. Da ein Antrieb meist ein kostenaufwändiges Bauteil darstellt, wird durch diese Ausführungsform eine kostengünstige, nur einen Antrieb aufweisende Vorrichtung bereitgestellt, die eine Bewegung der Plattform in zwei Raumachsen ermöglicht.

Erfindungsgemäß ist vorgesehen, dass die Vorrichtung zumindest ein Umlenkmittel für das Umlenken des Zugmittels umfasst, wobei das Zugmittel den Ankerpunkt über das Umlenkmittel, welches die Richtung des Zugmittels ändert, mit dem Antrieb verbindet. In dieser Ausführungsform ist zwischen Antrieb und Ankerpunkt ein Umlenkmittel vorgesehen. Dieses Umlenkmittel steht in Wirkverbindung mit dem Zugmittel. Das Zugmittel umläuft dabei das Umlenkmittel. Dabei ändert sich die Richtung des Zugmittels beim Umlaufen des Umlenkmittels. Der Teil des Zugmittels, der vom Antrieb zum Umlenkmittel verläuft, verläuft somit in einer anderen Richtung, als der Teil des Zugmittels welcher vom Umlenkmittel zum Ankerpunkt verläuft. Das Umlenkmittel kann beispielsweise als drehbar gelagerte Umlenkrolle ausgeführt sein, über welche das Zugmittel geführt wird. Das Umlenkmittel ist dazu vorgesehen, eine vom Antrieb auf das Zugmittel übertragene, horizontale Bewegung in eine in eine andere Richtung verlaufende Bewegung umzusetzen. Üblicherweise ändert das Umlenkmittel die vom Antrieb zum Umlenkmittel verlaufende, horizontale Richtung des Zugmittels in eine vertikale Richtung ab. Durch eine solche Umlenkung wird die horizontale Bewegung des Verbindungselementes des Antriebs in einfacher Weise in eine vertikale Bewegung der Plattform übersetzt. Weitere Ausführungsformen des Umlenkmittels werden weiter unten beschrieben.

Erfindungsgemäß ist vorgesehen, dass der Antrieb an seinem Basisteil mit der Plattform verbunden ist und sich der Antrieb zusammen mit der Plattform in vertikaler Richtung bewegt. In dieser Ausführungsform ist der Antrieb mit der in vertikaler Richtung beweglichen Plattform fest verbunden. Bei einer Bewegung der Plattform auf und ab bewegt sich der Antrieb somit zusammen mit der Plattform. In dieser Ausführungsform ist auch ein Umlenkmittel vorgesehen, welches mit der Plattform verbunden ist und sich auch mit dieser zusammen in vertikaler Richtung bewegt. Der Ankerpunkt ist bei dieser Ausführungsform nicht an der Plattform angeordnet, sondern an einem ortsfest verbleibenden Punkt der Vorrichtung oder an einem ortsfest verbleibenden Punkt des die Vorrichtung umgebenden Gebäudes. In dieser Ausführungsform ist der Antrieb besonders platzsparend an oder unten an der sich bewegenden Plattform angeordnet. Unterhalb der Plattform wird somit keinerlei Bauraum für den Antrieb oder für andere Elemente der Bewegungseinrichtung benötigt.

In einer weiteren bevorzugten Ausführungsform ist vorgesehen, dass die Bewegungseinrichtung zumindest eine vertikal verlaufende Führung aufweist, welche einen feststehenden Teil aufweist, der an einer ortsfesten Basis, insbesondere einem Gebäude oder einem Rahmen, befestigt ist und die Führung weiterhin einen beweglichen Teil aufweist, der mit der Plattform verbunden ist und der bewegliche Teil in dem feststehen Teil vertikal beweglich geführt ist. In dieser Ausführungsform gehört zur Bewegungseinrichtung eine vertikal verlaufende Führung für die Plattform bei ihrer Bewegung in vertikaler Richtung. Ein beweglicher Teil dieser Führung ist fest mit der Plattform verbunden. Dieser bewegliche Teil der Führung greift in einem feststehenden Teil der Führung ein, welcher ortsfest angeordnet ist. Bei einer Bewegung der Plattform bewegt sich der bewegliche Teil entlang dem ortsfesten Teil der Führung. Durch eine solche Führung ist eine exakte, vertikale Bewegung der Plattform sichergestellt.

Des Weiteren ist günstiger Weise vorgesehen, dass angrenzend an die Abstellfläche zumindest ein Seitenteil an der Plattform vorgesehen ist und der Antrieb an dem Seitenteil befestigt ist. In dieser Ausführungsform weist die Plattform zumindest ein Seitenteil auf. Dieses Seitenteil begrenzt eine Längs- oder Querseite der Plattform. Üblicherweise ist das Seitenteil rechtwinklig zur Abstellfläche angeordnet. Durch eine Befestigung des Antriebes an dem Seitenteil wird auch auf der Plattform bzw. der Abstellfläche kein Platz oder Bauraum für den Antrieb benötigt. Eine solche Anordnung des Antriebes an einem Seitenteil der Plattform bewirkt somit eine besonders effiziente Nutzung des zur Verfügung stehenden Bauraumes und ein besonders gro-ßes, für die Lagerung von Gegenständen nutzbares Volumen innerhalb der Vorrichtung.

Vorteilhafter Weise ist vorgesehen, dass der Antrieb unterhalb der Plattform, insbesondere unterhalb der Abstellfläche befestigt ist. In dieser Ausführungsform ist der Antrieb unterhalb der Plattform angeordnet. Durch diese Anordnung geht auf der Abstellfläche kein Platz zur Anordnung des Antriebs verloren, so dass auch bei dieser alternativen Ausführungsform eine besonders gute Raumausnutzung zum Lagern von Gegenständen in der Vorrichtung vorliegt.

Des Weiteren ist in dem Vorschlag vorteilhafter Weise vorgesehen, dass der Antrieb als Hydraulikzylinder, als Pneumatikzylinder, als elektromechanischer Linearantrieb oder als elektrischer Linearmotor aufgeführt ist. Der Antrieb kann durch verschiedene Aktoren mit linearer Bewegungsrichtung gebildet werden. Je nach zur Verfügung stehender Infrastruktur können Hydraulik oder Pneumatik interessante Ausführungsformen für den Antrieb darstellen. Alternativ können elektromechanische Antriebe vorgesehen werden, bei denen beispielsweise ein rotierender Elektromotor über ein Ritzel in eine Zahnstange eingreift und so eine Linearbewegung der Zahnstange erzeugt. Generell sind alle Ausführungsformen eines Linearantriebes mit offenbart.

Bei einer bevorzugten Ausgestaltung des Vorschlags ist vorgesehen, dass mehrere Bewegungseinrichtungen und/oder Antriebe vorgesehen sind. In dieser Ausführungsform ist mehr als eine Bewegungseinrichtung und/oder mehr als ein Antrieb vorgesehen. Ein redundantes Vorsehen dieser Elemente erhöht die Sicherheit beim Betrieb der Vorrichtung. Durch das Vorsehen mehrerer solcher Elemente werden sie statischen und dynamischen Anforderungen an diese Elemente reduziert, so dass auf kostengünstigere Varianten zurückgegriffen werden kann.

Des Weiteren ist vorgesehen, dass der Ankerpunkt ortsfest oberhalb der Plattform angeordnet ist und mit einem Punkt an einem Gebäude oder einem ortsfesten Rahmen identisch oder verbunden ist. In dieser Ausführungsform ist der Ankerpunkt unbeweglich und stationär ausgeführt. Der Ankerpunkt bleibt also bei einer Bewegung der Plattform in Ruhe. Der Ankerpunkt ist oberhalb der Plattform angeordnet. Das Zugmittel verläuft zumindest teilweise von der Plattform aus in vertikaler Richtung zum Ankerpunkt. Ein solcher ortsfester Ankerpunkt kann beispielsweise an einem Rahmen oder Gestell der Vorrichtung oder aber zu einem zur Vorrichtung gehörenden Gebäudeteil angeordnet sein. Diese Ausführungsform ist besonders geeignet für Vorrichtungen, bei denen der Antrieb sich zusammen mit der Plattform in vertikaler Richtung bewegt. Günstiger Weise ist zwischen dem Antrieb und dem ortsfesten Ankerpunkt ein Umlenkmittel angeordnet, welches sich ebenfalls zusammen mit der Plattform bewegt und die Richtung des Zugmittels ändert.

In einer vorteilhaften Ausgestaltung ist vorgesehen, dass der Ankerpunkt an der Plattform und relativ zur Plattform unbeweglich angeordnet ist. In dieser alternativen Ausführungsform bewegt sich der Ankerpunkt zusammen mit der Plattform. Dazu ist der Ankerpunkt fest mit der Plattform verbunden und zu dieser unbeweglich. Diese Ausführungsform ist besonders geeignet in Kombination mit einem Antrieb, welcher ortsfest außerhalb der Plattform angeordnet ist. Günstiger Weise ist zusätzlich ein Umlenkmittel vorgesehen, welches ebenfalls ortsfest außerhalb der Plattform angeordnet ist.

Geschickter Weise ist vorgesehen, dass das Umlenkmittel als drehbar zur Plattform gelagerte Rolle ausgeführt ist und an der Plattform angeordnet ist. Eine drehbar gelagerte Rolle ist besonders günstig zum Umlenken des Zugmittels, da durch eine drehbar gelagerte Rolle kaum Reibungsverluste beim Umlenken auftreten. Diese Ausführungsform, bei der das Umlenkmittel mit der Plattform verbunden ist, ist besonders vorteilhaft in Kombination mit einem ortsfesten Ankerpunkt und einem beweglich angeordneten Antrieb.

In einer weiteren bevorzugten Ausführungsform ist vorgesehen, dass das Umlenkmittel als drehbar zu einer ortsfesten Basis, insbesondere einem Gebäude oder einem Rahmen, gelagerten Rolle ausgeführt ist und an der ortsfesten Basis angeordnet ist. In dieser alternativen Ausführungsform ist ein als drehbare Rolle ausgeführtes Umlenkmittel ortsfest, also unbeweglich angeordnet. Diese Ausführungsform ist besonders geeignet in Kombination mit einem an der Plattform angeordneten Ankerpunkt und einem ortsfest angebrachten Antrieb.

Des Weiteren ist günstiger Weise vorgesehen, dass das Umlenkmittel als feststehendes Gleitstück ausgeführt ist, welches an der Plattform oder einer ortsfesten Basis, insbesondere einem Gebäude oder einem Rahmen, angeordnet ist. In dieser Ausführungsform ist das Umlenkmittel für das Zugmittel besonders einfach und kostengünstig ausgeführt. Anstelle einer drehbar gelagerten Rolle wird ein unbewegliches, starres Gleitstück eingesetzt, über welches das Zugmittel geführt wird. Dieses Gleitstück weist dabei zumindest eine glatte Fläche auf, über welche das Zugmittel geführt wird. Im Betrieb der Vorrichtung entsteht zwischen dem Zugmittel und dem Gleitstück Gleitreibung, die jedoch aufgrund der glatten Oberfläche gering ist. Der Vorteil eines als Gleitstück ausgeführten Umlenkmittels ist zum einen die einfache Herstellbarkeit und zum anderen das Fehlen beweglicher Teile, was die Wartungsfreundlichkeit erhöht. Ein als Gleitstück ausgeführtes Umlenkmittel kann analog zur zuvor dargestellten Ausführungsform, bei der das Umlenkmittel als drehbar gelagerte Rolle ausgeführt ist, alternativ ortsfest oder an der Plattform angeordnet sein.

Vorteilhafter Weise ist vorgesehen, dass das die Bewegungsrichtung des Verbindungselementes beim Ausfahren aus dem Basisteil in Richtung zum Umlenkmittel hin gerichtet ist. Das Zugmittel ist mit dem Verbindungselement verbunden. In dieser Ausführungsform ist der Antrieb so angeordnet, dass sich beim Herausbewegen des Verbindungselementes aus dem Basisteil des Antriebs das Verbindungselement in die Richtung bewegt, aus der das Zugmittel an den Antrieb herangeführt wird.

Des Weiteren ist in dem Vorschlag vorteilhafter Weise vorgesehen, dass die Bewegungsrichtung des Verbindungselementes beim Ausfahren aus dem Basisteil in Richtung vom Umlenkmittel weg gerichtet ist. In dieser Ausführungsform ist die Bewegungsrichtung des Verbindungselementes umgekehrt zur zuvor beschriebenen Ausführungsform. Die Bewegungsrichtung des Verbindungselementes aus dem Basisteil heraus verläuft hier in die entgegengesetzte Richtung, zu der Richtung aus der das Zugmittel an den Antrieb herangeführt wird.

Erfindungsgemäß ist vorgesehen, dass das Zugmittel zwischen dem Umlenkmittel und dem Ankerpunkt im Wesentlichen vertikal verläuft. In dieser Ausführungsform ermöglicht die Ausrichtung des Zugmittels zwischen dem Umlenkmittel und dem Ankerpunkt eine besonders effiziente Bewegung der Plattformen vertikaler Richtung, da das Zugmittel parallel zur Bewegungsrichtung der Plattform verläuft. Durch eine vertikale Ausrichtung dieses Bereiches des Zugmittels wird für dessen Anordnung in der Vorrichtung sehr wenig Bauraum benötigt.

Erfindungsgemäß ist vorgesehen, dass das Zugmittel zwischen dem Umlenkmittel und dem Antrieb im Wesentlichen horizontal verläuft. Diese Ausführungsform ergänzt die zuvor beschriebene Ausführungsform. Das Zugmittel verläuft zunächst in horizontaler Richtung vom Verbindungselement zum Umlenkmittel. Nach der Umlenkung durch das Umlenkmittel verläuft das Zugmittel dann weiter in vertikaler Richtung vom Umlenkmittel zum Ankerpunkt. Der vertikal verlaufende Teil des Zugmittels kann dabei vom Umlenkmittel aus entweder nach oben oder nach unten verlaufen.

In einer vorteilhaften Ausgestaltung ist vorgesehen, dass der Antrieb an einer ortsfesten Basis, insbesondere einem Gebäude oder einem Rahmen, befestigt ist. In dieser Ausführungsform ist der Antrieb unbeweglich außerhalb der Plattform angeordnet. Das Basisteil des Antriebes ist in dieser Ausführungsform stationär unbeweglich befestigt. In dieser Ausführungsform ist ein Umlenkmittel vorgesehen, welches ebenfalls an einer ortsfesten Basis befestigt ist. Der Ankerpunkt dagegen ist an der Plattform angeordnet und bewegt sich zusammen mit dieser in vertikaler und/oder horizontaler Richtung.

Geschickter Weise ist vorgesehen, dass das Zugmittel direkt mit dem Verbindungselement des Antriebes verbunden ist und das Verbindungselement seine Bewegung auf das Zugmittel überträgt. In dieser Ausführungsform ist das Zugmittel direkt am Verbindungselement des Antriebes befestigt. Beispielsweise kann ein als Kette ausgeführtes Zugmittel direkt an einem als Kolbenstange ausgeführten Verbindungselement befestigt sein. Direkt bedeutet hier, dass keine weiteren Bauelemente oder Komponenten zwischen dem Verbindungselement und dem Zugmittel angeordnet sind.

In einer weiteren bevorzugten Ausführungsform ist vorgesehen, dass das Zugmittel an seinem dem Ankerpunkt gegenüberliegenden Ende mit einem Zugpunkt verbunden ist, der sich in gleichbleibender Position zum Basisteil befindet und das Zugmittel vom Zugpunkt zum Verbindungselement verläuft. In dieser Ausführungsform ist das Zugmittel nicht direkt mit dem Verbindungselement verbunden. Stattdessen ist das zweite, dem Ankerpunkt gegenüberliegende Ende des Zugmittels fest mit einem Zugpunkt verbunden. Von diesem Zugpunkt aus verläuft das Zugmittel dann zunächst zum Verbindungselement des Antriebes und von dort weiter zum Umlenkmittel und/oder zum Ankerpunkt. Das Zugmittel ist hier somit indirekt mit dem Antrieb verbunden. Dadurch, dass der Zugpunkt in konstanter Position zum Basisteil des Antriebs angeordnet ist kann dieser Ausführungsform eine Kraftverstärkung des Antriebs nach Art eines Flaschenzuges erreicht werden. Dadurch können Antriebe mit geringerer Kraftleistung für die Vorrichtung eingesetzt werden. In dieser Ausführungsform können Basisteil des Antriebs und Zugpunkt entweder beweglich an der Plattform oder ortsfest außerhalb der Plattform angeordnet werden.

Des Weiteren ist günstiger Weise vorgesehen, dass am Verbindungselement eine Umlenkrolle vorgesehen ist, über die das Zugmittel geführt ist. Diese Ausführungsform basiert auf der zuvor beschriebenen Ausführungsform, bei der ein in konstanter Position zum Basisteil angeordneter Zugpunkt vorgesehen ist. Am Verbindungselement, beispielsweise an der Spitze eines als Kolbenstange ausgeführten Verbindungselementes ist eine Umlenkrolle vorgesehen. Das Zugmittel wird vom Zugpunkt aus über diese Umlenkrolle geführt und verläuft von dort aus weiter zum Umlenkmittel und/oder Ankerpunkt. Durch diese Umlenkungsrolle kann besonders einfach und funktionsstabil ein Kraftverstärker nach Prinzip eines Flaschenzuges realisiert werden.

Vorteilhafter Weise ist vorgesehen, dass die Vorrichtung zumindest zwei vertikal übereinander angeordnete heb- und senkbare Plattformen umfasst, wobei die beiden Plattformen in konstantem Abstand zueinander über Abstandselemente verbunden sind. Es ist auch möglich, mehrere Plattformen zum Abstellen von Gegenständen, insbesondere von Fahrzeugen, übereinander anzuordnen. Dabei sind die verschiedenen Plattformen über Abstandselemente miteinander verbunden. Diese Abstandselemente können starr, also beispielsweise als Metallprofile, oder flexibel, beispielsweise als Stahlseile, ausgeführt sein. Bei einer Vorrichtung mit mehreren Plattformensind allerdings nicht zwingend auch mehrere Antriebe vorhanden es ist ausreichend, einen Antrieb vorzusehen, der wie zuvor beschrieben mit einem Zugmittel und einem Ankerpunkt zusammenwirkt. Durch den Antrieb wird eine Plattform direkt angetrieben, die andere(n) Plattform(en) sind in ihrer Bewegung über die Abstandselemente mit der angetriebenen Plattform gekoppelt und bewegen sich somit synchron zu der angetriebenen Plattform.

Erfindungsgemäß ist vorgesehen, dass an der Plattform seitlich je ein Gleichlaufzugelement vorgesehen ist, das sich mit einem ersten Teil in einem ersten Bereich der Plattform, über einem mittleren zweiten, an der Plattform verlaufenden Teil zu einem dritten Teil zu, dem ersten Bereich gegenüberliegenden zweiten Bereich der Plattform erstreckt und das mit seinem einen Ende im ersten Bereich und mit seinen anderen Ende im zweiten Bereich fixiert ist, wobei jedes Gleichlaufzugelement zumindest durch eine Rolle an der Plattform geführt ist. In dieser Ausführungsform sind Gleichlaufzugelemente an der Plattform vorgesehen, die ein gleichmäßiges Heben und Senken der Plattform ermöglichen. Die Plattform weist einen ersten Bereich auf, welcher der Seite abgewandt ist von der Gegenstände auf die Plattform bewegt werden. Ein zweiter Bereich der Plattform ist dort, von wo Gegenstände auf die Plattform bewegt werden. Bei einer Vorrichtung zum Abstellen von Fahrzeugen werden die Fahrzeuge über den zweiten Bereich der Plattform auf die Plattform bewegt. Erster und zweiter Bereich der Plattform befinden sich somit an unterschiedlichen Enden der Plattform. Beim Betrieb der Vorrichtung sollen sich der erste und der zweite Bereich der Plattform gleichmäßig bewegen. Um dies sicherzustellen, sind seitlich auf jeder Seite der Plattform Gleichlaufzugelemente angebracht. Diese Gleichlaufzugelemente erstrecken sich vom ersten Bereich der Plattform zum zweiten Bereich der Plattform. Die Gleichlaufzugelemente sind flexibel ausgeführt und beispielsweise durch Ketten oder Seile gebildet. Die beiden Enden der Gleichlaufzugelemente sind fixiert. Das bedeutet, dass die Enden ortsfest an unbeweglichen Teilen der Vorrichtung oder des die Vorrichtung umgebenden Gebäudes befestigt sind. Ein erstes Ende eines Gleichlaufzugelementes verläuft mit einem ersten Teil von der Fixierung im ersten Bereich der Plattform zu einer beweglich an der Plattform angeordneten Rolle. Das Gleichlaufzugelement wird von dieser Rolle umgelenkt und verläuft von dieser Rolle aus in einem zweiten Teil entlang der Plattform zu einer zweiten beweglich zur Plattform angeordneten Rolle. Von dieser zweiten Rolle aus verläuft das Gleichlaufzugelement in einem dritten Teil, dessen anderes Ende fixiert ist. Üblicherweise verlaufen der erste und der dritte Teil der Gleichlaufzugelemente in vertikaler Richtung und der mittlere, zweite Teil der Gleichlaufzugelemente horizontal, parallel zur Plattform. Die Gleichlaufzugelemente sind nicht direkt mit dem Antrieb oder dem Zugmittel verbunden. Die Gleichlaufzugelemente bilden passive Bauteile, welche bei der Bewegung der Plattform durch den Antrieb und das Zugmittel diese Bewegung entlang der Plattform synchronisieren und dafür sorgen, dass sich der erste Bereich und der zweite Bereich der Plattform synchron heben und senken. Üblicherweise sind zwei Gleichlaufzugelemente vorgesehen, die entlang der Längsseiten der Plattform angeordnet sind.

Bei einer bevorzugten Ausgestaltung des Vorschlags ist vorgesehen, dass die beiden Enden der Gleichlaufzugelemente an einer ortsfesten Basis, insbesondere einem Gebäude oder einem Rahmen, befestigt sind. Die beiden Enden der Gleichlaufzugelemente sind unbeweglich und ortsfest fixiert. Diese Fixierung kann an einem Rahmen oder an einem zur Vorrichtung gehörenden Gebäudeteil vorgenommen werden.

Des Weiteren ist vorgesehen, dass die Rollen beider Gleichlaufzugelemente durch eine Gleichlaufwelle rotatorisch verbunden sind. Die zuvor beschriebenen Gleichlaufzugelemente sorgen für eine synchrone vertikale Bewegung zwischen einem in Längsrichtung der Plattform vorne angeordneten ersten Bereich und einem in Längsrichtung der Plattform hinten angeordneten zweiten Bereich. Unter Längsrichtung ist dabei die Richtung der Plattform zu verstehen, in der die längere Seite der Plattform verläuft. Zur Verbesserung einer synchronen, vertikalen Bewegung in Querrichtung, also rechtwinklig zur Längsrichtung, ist in dieser Ausführungsform eine Gleichlaufwelle vorgesehen, welche in Querrichtung von einer Seite der Plattform zur anderen verläuft. Diese Gleichlaufwelle ist zwischen einander in Querrichtung der Plattform gegenüberliegenden Rollen der Gleichlaufzugelemente angeordnet und fest mit diesen Rollen verbunden. Die Drehung einer Rolle wird durch die Gleichlaufwelle in eine Drehung der anderen Rolle übertragen. In dieser Ausführungsform besteht ein Zusammenwirken zwischen den Gleichlaufzugelemente und den Rollen. Unter Zusammenwirken ist dabei zu verstehen, dass zwischen den Gleichlaufzugelemente und den Rollen Kräfte und Momente übertragen werden. Dies kann beispielsweise dadurch erreicht werden, dass die Gleichlaufzugelemente als Kette und die Rollen als Ritzel ausgeführt sind. Die Ritzel greifen dabei in die Kette ein, wodurch eine Bewegung der Kette, also des Gleichlaufzugelementes auf die Ritzel, also die Rollen, übertragen wird. Die von der Gleichlaufwelle von einer Rolle zur anderen Rolle übertragene Drehung überträgt sich somit über dieses Zusammenwirken zwischen Rolle und Gleichlaufzugelementen auch auf das zweite Gleichlaufzugelement. Durch diese mechanische Kopplung wird ein synchrones Heben und Senken der Plattform in Querrichtung erreicht. Eine Gleichlaufwelle ist einfach und robust aufgebaut und verbessert die Betriebssicherheit der Vorrichtung zusätzlich, da ein Verkippen der Plattform beim Heben und Senken dadurch wirkungsvoll vermieden wird. Insbesondere in Ausführungsformen, welche sowohl die Gleichlaufzugelemente als auch eine Gleichlaufwelle aufweisen ist ein gleichmäßiges vertikales Bewegen der Plattform auch bei Vorsehen lediglich eines Antriebes sichergestellt. Diese Ausführungsform ist einfach und robust aufgebaut und weist nur einen einzigen Antrieb auf. Somit ist diese Ausführungsform auch besonders kostengünstig herstellbar und leicht zu montieren.

In einer vorteilhaften Ausgestaltung ist vorgesehen, dass die Gleichlaufwelle, von der Seite der Vorrichtung aus betrachtet, vertikal in einer Linie mit dem Umlenkmittel angeordnet ist. Diese Ausführungsform weist die Vorrichtung ein Umlenkmittel auf, welches vertikal oberhalb oder unterhalb der Gleichlaufwelle angeordnet ist. Gleichlaufwelle und Umlenkmittel liegen dabei in vertikaler Richtung auf einer Linie. Das Umlenkmittel stellt den Punkt dar, an dem die von Antrieb und Zugmittel erzeugte Kraft in die Plattform eingeleitet wird. Somit wirkt die Antriebskraft beim Bewegen der Plattform in vertikaler Richtung auf das Umlenkmittel. Dadurch, dass die Gleichlaufwelle oberhalb oder unterhalb des Umlenkmittels angeordnet ist, liegt die Gleichlaufwelle und somit auch die Rollen der Gleichlaufzugelemente in der Wirklinie der Kraft, die in vertikaler Richtung die Plattform hebt und senkt. Diese Anordnung ist besonders günstig, da so keinerlei Drehmomente zwischen dem Umlenkmittel und den Rollen der Gleichlaufzugelemente auftreten können. Diese Anordnung von Gleichlaufwelle und Rollen ist somit nicht anfällig für durch Drehmomente hervorgerufene Verspannungen der Plattform und somit besonders betriebssicher.

Vorgeschlagen wird auch eine Vorrichtung zum Abstellen von Gegenständen, insbesondere von Fahrzeugen, zumindest umfassend
- zumindest eine, durch eine Bewegungseinrichtung heb- und senkbare Plattform mit einer Abstellfläche,
- zumindest einen Antrieb, der Teil der Bewegungseinrichtung ist,
- zumindest ein Zugmittel, welches Teil der Bewegungseinrichtung ist,
- und zumindest ein Umlenkmittel für das Umlenken des Zugmittels,
wobei das Zugmittel einen Ankerpunkt über das Umlenkmittel, welches die Richtung des Zugmittels ändert, mit dem Antrieb verbindet, wobei der Antrieb als Linearantrieb ausgeführt ist, welcher einen stationären Basisteil und ein hierzu linear bewegliches Verbindungselement umfasst, wobei die Bewegungsrichtung des Verbindungslementes im Wesentlichen horizontal ist, wobei der Antrieb an seinem Basisteil mit der Plattform verbunden ist und sich der Antrieb zusammen mit der Plattform in vertikaler Richtung bewegt und das Umlenkmittel als drehbar zur Plattform gelagerte Rolle ausgeführt ist und an der Plattform angeordnet ist und der Ankerpunkt ortsfest oberhalb der Plattform angeordnet ist und mit einem Punkt an einem Gebäude oder einem ortsfesten Rahmen identisch oder verbunden ist.

Diese Ausführungsform stellt eine Kombination aus zuvor im einzelnen beschriebenen Ausführungsformen dar. Bei dieser besonders bevorzugten Ausführungsform ist ein an der Plattform angeordnetes Umlenkmittel vorgesehen, welches sich zusammen mit der Plattform bewegt. Auch der Antrieb ist mit seinem Basisteil mit der Plattform verbunden und bewegt sich somit ebenfalls zusammen mit der Plattform. Der Ankerpunkt dagegen ist ortsfest, das bedeutet unbeweglich, oberhalb der Plattform angeordnet. In dieser besonders bevorzugten Ausführungsform sind die für die Bewegung der Plattform verantwortlichen Bauelemente allesamt an der Plattform angeordnet. Somit wird für diese Bauelemente keinerlei Bauraum unterhalb oder neben der Plattform benötigt. Gleichzeitig sind diese Bauelemente leicht zu montieren und leicht zugänglich zur Durchführung von Wartungsarbeiten. Die Verbindung des Zugmittels mit dem Verbindungselement des Antriebs kann dabei direkt ausgeführt sein. Alternativ kann das Zugmittel an einem mit der Plattform beweglichen Zugpunkt befestigt sein und von dort aus zum Verbindungselement verlaufen, wodurch eine Kraftverstärkung nach Art eines Flaschenzuges erreicht wird.

Möglich ist ebenfalls eine Vorrichtung zum Abstellen von Gegenständen, insbesondere von Fahrzeugen, zumindest umfassend
- zumindest eine, durch eine Bewegungseinrichtung heb- und senkbare Plattform mit einer Abstellfläche,
- zumindest einen Antrieb, der Teil der Bewegungseinrichtung ist,
- zumindest ein Zugmittel, welches Teil der Bewegungseinrichtung ist,
- und zumindest ein Umlenkmittel für das Umlenken des Zugmittels,
wobei das Zugmittel einen Ankerpunkt über das Umlenkmittel, welches die Richtung des Zugmittels ändert, mit dem Antrieb verbindet, wobei der Antrieb als Linearantrieb ausgeführt ist, welcher einen stationären Basisteil und ein hierzu linear bewegliches Verbindungselement umfasst, wobei die Bewegungsrichtung des Verbindungslementes im Wesentlichen horizontal ist, wobei der Antrieb an einer ortsfesten Basis, insbesondere einem Gebäude oder einem Rahmen, befestigt ist und das Umlenkmittel als drehbar zu einer ortsfesten Basis, insbesondere einem Gebäude oder einem Rahmen, gelagerten Rolle ausgeführt ist und an der ortsfesten Basis angeordnet ist und der Ankerpunkt an der Plattform und relativ zur Plattform unbeweglich angeordnet ist.

Auch diese alternative Ausführungsform stellt eine Kombination von zuvor beschriebenen Ausführungsformen dar. Bei der alternativen, besonders bevorzugten Ausführungsform ist ein Umlenkmittel vorgesehen, welches wie der Basisteil des Antriebes nicht an der beweglichen Plattform, sondern außerhalb an einem ortsfesten Punkt angeordnet ist. In dieser Ausführungsform bewegt sich der Antrieb somit nicht zusammen mit der Plattform. Der Ankerpunkt dagegen ist an der Plattform angeordnet und bewegt sich zusammen mit dieser. Diese alternative, bevorzugte Ausführungsform hat den Vorteil, dass die Plattform besonders leicht und einfach aufgebaut ist. Antrieb und Umlenkmittel können platzsparend oberhalb der Vorrichtung, beispielsweise an der Decke eines zur Vorrichtung gehörenden Gebäudeteil des angeordnet werden. Somit wird bei dieser alternativen, besonders bevorzugten Ausführungsform besonders wenig Bauraum für den Antrieb der Plattform benötigt. Für Wartungsarbeiten sind der Antrieb und das Umlenkmittel über die in vertikaler Richtung nach oben verfahrene Plattform ebenfalls gut zu erreichen. Auch bei dieser alternativen, besonders bevorzugten Ausführungsform kann das Zugmittel entweder direkt mit dem Verbindungselement des Antriebs oder indirekt, ausgehend von einem Zugpunkt mit dem Verbindungselement des Antriebes verbunden sein. Bei der alternativen, besonders bevorzugten Ausführungsform ist der Zugpunkt, an dem das dem Ankerpunkt gegenüberliegende Ende des Zugmittels befestigt ist ebenfalls ortsfest, außerhalb der Plattform angeordnet. Der Zugpunkt kann beispielsweise an der Decke eines zur Vorrichtung gehörenden Gebäudeteils, benachbart zum Basisteil des Antriebes angeordnet sein.

Die zuvor beschriebenen beiden besonders bevorzugten Ausführungsformen können selbstverständlich mit Merkmalen aus anderen, zuvor beschriebenen Ausführungsformen kombiniert werden.

In den Zeichnungen ist die Erfindung insbesondere in Ausführungsbeispielen schematisch dargestellt. Es zeigen:
- Fig. 1: eine schematische, perspektivische Ansicht einer ersten Ausführungsform einer Vorrichtung,
- Fig. 2: eine schematische, perspektivische Ansicht einer zweiten Ausführungsform einer Vorrichtung,
- Fig. 3: eine schematische, perspektivische Ansicht einer dritten Ausführungsform einer Vorrichtung,
- Fig. 4: eine schematische, perspektivische Ansicht einer vierten Ausführungsform einer Vorrichtung,
- Fig. 5: eine schematische, perspektivische Ansicht einer fünften Ausführungsform einer Vorrichtung,
- Fig. 6: eine schematische, perspektivische Ansicht einer sechsten Ausführungsform einer Vorrichtung,
- Fig. 7: eine schematische Seitenansicht einer siebten Ausführungsform einer Vorrichtung,
- Fig. 8: eine schematische Seitenansicht einer achten Ausführungsform einer Vorrichtung.

In den Figuren sind gleiche oder einander entsprechende Elemente jeweils mit den gleichen Bezugszeichen bezeichnet und werden daher, sofern nicht zweckmäßig, nicht erneut beschrieben. Die in der gesamten Beschreibung enthaltenen Offenbarungen sind sinngemäß auf gleiche Teile mit gleichen Bezugszeichen bzw. gleichen Bauteilbezeichnungen übertragbar. Auch sind die in der Beschreibung gewählten Lageangaben, wie z. B. oben, unten, seitlich usw. auf die unmittelbar beschriebene sowie dargestellte Figur bezogen und sind bei einer Lageänderung sinngemäß auf die neue Lage zu übertragen.

Fig. 1 zeigt eine schematische, perspektivische Ansicht einer ersten Ausführungsform einer Vorrichtung. Die Darstellung aller Figuren ist schematisch, das bedeutet, dass nur für die Funktion wesentliche Elemente der Vorrichtung dargestellt sind. Die Vorrichtung umfasst eine in vertikaler Richtung bewegliche Plattform 2, welche hier eine rechteckige Form aufweist. Die Vorrichtung und die Plattform 2 sind für das Abstellen von Gegenständen, insbesondere von Kraftfahrzeugen, vorgesehen. Zum Abstellen von Gegenständen auf der Plattform 2 weist diese eine Abstellfläche 21 auf, die hier eben ausgeführt ist. Die Plattform 2 weist einen ersten Bereich 10 auf, der in der Darstellung nach links hinten gewandt ist. Ein zweiter Bereich 11 der Plattform ist dem ersten Bereich 10 gegenüber angeordnet und nach rechts vorne gewandt. Gegenstände, insbesondere Fahrzeuge, werden durch Pfeile symbolisiert über den zweiten Bereich 11 auf die Plattform bewegt. Der erste Bereich 10 ist üblicherweise angrenzend an eine vertikal verlaufende Wand angeordnet, so dass über den ersten Bereich 10 normalerweise keine Gegenstände auf die Plattform 2 oder von der Plattform 2 weg bewegt werden. Auf zwei Längsseiten angrenzend an die Abstellfläche 21 ist jeweils ein Seitenteil 22 der Plattform 2 angeordnet. Als Längsseite ist hier die längere Dimension der Plattform 2 zu verstehen, die von vorne rechts nach hinten links in der Darstellung verläuft. Die Seitenteile 22 erstrecken sich hier im rechten Winkel zur Abstellfläche 21. Die Seitenteile 22 sind in sich eben ausgeführt. Die Abstellfläche 21 und die Seitenteile 22 sind günstiger Weise aus flächigem Metall, insbesondere aus Metallprofilen, ausgeführt, welche stark genug sind um das Gewicht der abgestellten Gegenstände aufzunehmen. In der dargestellten Ausführungsform weist die Vorrichtung zwei Antriebe 3 auf, die jeweils ein Befestigungsteil 31 und ein Verbindungselement 32 umfassen. Die Befestigungsteile 31 sind fest mit den Seitenteilen 22 der Plattform 2 verbunden. Bei einer Bewegung der Plattform 2 bewegen sich die Antriebe 3 somit zusammen mit der Plattform 2. An dem nach hinten gewandten Ende der Seitenteile 22 im ersten Bereich 10 der Plattform ist jeweils ein Umlenkmittel 6 in Form einer drehbar gelagerten Rolle angeordnet. Auch die Umlenkmittel 6 bewegen sich somit zusammen mit der Plattform 2. Oberhalb der Umlenkmittel 6 ist jeweils ein ortsfest angeordneter Ankerpunkt 4 zu sehen. Diese Ankerpunkte 4 sind außerhalb der Plattform 2 angeordnet und bewegen sich somit nicht zusammen mit der Plattform 2. Die Ankerpunkte 4 können beispielsweise an der Decke eines Gebäudeabschnitts, der die Vorrichtung umgibt oder zur Vorrichtung gehört, oder an einem zur Vorrichtung gehörenden, unbeweglichen Tragrahmen angeordnet sein. Auf jeder Seite der Plattform 2 ist jeweils ein Zugmittel 5 vorhanden, welches jeweils an einem Ankerpunkt 4 befestigt ist. Das Zugmittel 5 verläuft vom Ankerpunkt 4 aus jeweils zunächst vertikal nach unten und wird dann vom Umlenkmittel 6 in die horizontale Richtung umgelenkt. Vom Umlenkmittel 6 aus verläuft das Zugmittel 5 zum Verbindungselement 32 des Antriebs 3. Das Zugmittel 5 ist hier direkt mit dem vom Basisteil 31 wegweisenden Ende des Verbindungselementes 32 verbunden. Die Bewegungseinrichtung 7 umfasst den Antrieb 3 und das Zugmittel 5. Entlang der Längsrichtung der Plattform 2 verlaufend ist jeweils ein Gleichlaufzugelemente 8a, 8b angeordnet. Diese Gleichlaufzugelemente 8a, 8b sind über jeweils zwei Rollen 50a, 50b bzw. 51a, 51b mit den Seitenteilen 22 der Plattform 2 verbunden. Die Rollen 50a, 50b, 51a, 51b sind dabei drehbar an der Plattform 2 befestigt. Im Folgenden wird das nach vorne links gewandte Gleichlaufzugelement 8a beschrieben. Diese Beschreibung gilt analog für das nach rechts hinten gewandte, zweite Gleichlaufzugelement 8b. Das Gleichlaufzugelement 8a ist mit einem Ende 88 ortsfest an einem unbeweglichen Punkt unterhalb der Plattform 2 befestigt. Von diesem Punkt aus verläuft ein erster Teil 81 in vertikaler Richtung bis zur Rolle 50a im ersten Bereich 10, durch welche das Gleichlaufzugelement 8a in eine im Wesentlichen horizontal verlaufende Richtung abgelenkt wird. Von der Rolle 50a aus verläuft ein zweiter, mittlerer Teil 82 bis zur Rolle 50b, welche im zweiten Bereich 11 der Plattform 2 angeordnet ist. Die Rolle 50b lenkt das Gleichlaufzugelement 8a dann wiederum in die vertikaler Richtung ab. Von der Rolle 50b aus verläuft ein dritter Teil 83 in vertikaler Richtung nach oben zu einem ortsfest oberhalb der Plattform angeordneten Punkt. Das andere Ende 89 des Gleichlaufzugelementes 8a ist an diesem Punkt befestigt. Die Gleichlaufzugelemente 8a, 8b können beispielsweise als Ketten oder Seile ausgeführt sein und dienen dazu sicherzustellen, dass sich der erste Bereich 10 und der zweite Bereich 11 der Plattform 2 beim Heben und Senken gleichmäßig bzw. synchron bewegen.

Im ersten Bereich 10 der Plattform 2 sind die Rollen 50a und 51a in der dargestellten Ausführungsform durch eine Gleichlaufwelle 90 verbunden. Die beiden Rollen 50a und 51a sind dabei drehfest an der Gleichlaufwelle 90 angeordnet. Die Gleichlaufwelle 90 dient dazu, ein gleichmäßiges Heben und Senken in Querrichtung der Plattform 2 sicherzustellen. Die beiden Rollen 50a und 51a stehen dazu in Wirkverbindung mit den Gleichlaufzugelementen 8a und 8b. Dabei besteht ein Reib- oder Formschluss, wodurch beim Vorbeibewegen der Gleichlaufzugelemente 8a und 8b an den Rollen 50a und 50b diese zwingend in eine Drehbewegung versetzt werden. Eine solche Wirkverbindung kann beispielsweise dadurch hergestellt werden, dass die Gleichlaufzugelemente 8a und 8b als Ketten ausgeführt sind und die beiden Rollen 50a und 50b als in diese Ketten eingreifende Ritzel ausgeführt sind. Bei einer Bewegung des ersten Gleichlaufzugelementes 8a relativ zur Rolle 50a wird diese in eine Drehbewegung versetzt und diese Drehbewegung auf die Rolle 51a übertragen. Von der Rolle 51a wird die Drehbewegung wiederum in eine Linearbewegung des anderen Gleichlaufzugelementes 8b übersetzt. Gleiches gilt selbstverständlich in die umgekehrte Richtung, also vom Gleichlaufzugelement 8b zum Gleichlaufzugelement 8a. Im dargestellten Fall sind die Umlenkmittel 6 und die Gleichlaufwelle 90 nicht in vertikaler Richtung direkt untereinander angeordnet. Eine besonders verspannungsarme Konstruktion ergibt sich allerdings dadurch, die Gleichlaufwelle 90 und somit die beiden Rollen 50a und 50b in einer vertikalen Wirkungslinie zusammen mit den Umlenkmitteln 6 anzuordnen. Die dargestellte Ausführungsform mit zwei Bewegungseinrichtungen 7 und einer über eine Gleichlaufwelle 90 synchronisierten Bewegung ist besonders zuverlässig und kostengünstig herzustellen. Eine solche Vorrichtung weist eine Redundanz aus zwei Antrieben 3 auf, so dass die Vorrichtung trotz Ausfall eines Antriebes 3 nach wie vor voll funktionsfähig ist. Ein gleichmäßiges Heben und Senken der Plattform 2 ist zuverlässig in Längsrichtung durch Gleichlaufzugelemente 8a und 8b sowie in Querrichtung durch die Gleichlaufwelle 90 sichergestellt. Durch die horizontale Anordnung der Antriebe 3 an den Seitenteilen 22 wird nur sehr wenig Bauraum für die Antriebe 7 und die Bewegungseinrichtungen 7 benötigt, so dass eine solche Vorrichtung den zur Verfügung stehenden Raum optimal zum Abstellen von Gegenständen, insbesondere Fahrzeugen, ausnutzt.

Fig. 2 zeigt eine schematische, perspektivische Ansicht einer zweiten Ausführungsform einer Vorrichtung. Die in Fig. 2 dargestellte Ausführungsform unterscheidet sich von der in Fig. 1 dargestellten Ausführungsform durch die Anordnung des Antriebs 3. Bis auf diese Anordnung ist die in Fig. 2 dargestellte Ausführungsform identisch zu der in Fig. 1 dargestellten Ausführungsform. Aus Übersichtlichkeitsgründen sind die identischen Bauelemente nur teilweise mit Bezugszeichen versehen. Für diese identischen Bauelemente sei auf Fig. 1 und die dazu gehörige Beschreibung verwiesen. Auch in der in Fig. 2 dargestellten Ausführungsform ist das Basisteil 31 des Antriebs 3 fest mit einem Seitenteil 22 der Plattform 2 verbunden. Somit bewegt sich auch hier der Antrieb 3 zusammen mit der Plattform 2. Der Antrieb 3 ist so ausgerichtet, dass das Verbindungselement 32 vom Umlenkmittel 6 weg weist. Beim Ausfahren des Verbindungselementes 32 aus dem Basisteil ist diese Bewegung somit ebenfalls vom Umlenkmittel 6 weg gerichtet. In der in Fig. 1 dargestellten Ausführungsform ist der Antrieb 3 umgekehrt angeordnet, so dass sich das Verbindungselement 32 beim Ausfahren aus dem Basisteil zum Umlenkmittel 6 hin bewegt. Bei der in Fig. 2 dargestellten Ausführungsform ist das Zugmittel 5 über ein Vermittlungsstück mit dem Verbindungselement 32 verbunden. Dieses Vermittlungsstück 322 ist hier erforderlich, um das Zugmittel 5 am Basisteil 31 vorbeizuführen. Bei der in Fig. 2 dargestellten Ausführungsform ist die gesamte Bewegungseinrichtung 7 im ersten Bereich 10 der Plattform 2 angeordnet. Diese Anordnung ist kompakter als bei der in Fig. 1 dargestellten Ausführungsform.

Fig. 3 zeigt eine schematische, perspektivische Ansicht einer dritten Ausführungsform einer Vorrichtung. Die in Fig. 3 dargestellte Ausführungsform unterscheidet sich von der in Fig. 1 dargestellten Ausführungsform durch die Anordnung bzw. Positionierung des Antriebs 3 sowie durch die Verbindung des Zugmittels 5 mit dem Verbindungselement 32. Die anderen Teile und Elemente der Vorrichtung in der in Fig. 3 dargestellten Ausführungsform sind identisch zu der in Fig. 1 dargestellten Ausführungsform. Für diese Teile und Elemente sei somit auf die Beschreibung zu Fig. 1 verwiesen. Bei der in Fig. 3 dargestellten Ausführungsform ist der Antrieb 3 so angeordnet, dass die Richtung beim Ausfahren des Verbindungselementes 32 aus dem Basisteil 31 vom Umlenkmittel 6 weg weist. Das dem Ankerpunkt 4 abgewandte Ende des Zugmittels 5 ist in Fig. 3 mit einem fest an dem Seitenteil 22 der Plattform 2 angeordneten Zugpunkt 53 verbunden. Von diesem Zugpunkt 53 aus verläuft das Zugmittel 5 zunächst zu einer an der Spitze des Verbindungselementes 32 drehbar angebrachten Umlenkrolle 321. Das Zugmittel 5 wird um die Umlenkrolle 321 herumgeführt und verläuft anschließend weiter in einer im Wesentlichen horizontalen Richtung zum Umlenkmittel 6. In dieser Ausführungsform wird die Kraft bzw. Bewegung des Verbindungselementes 32 indirekt, also über die Umlenkrolle 321 auf das Zugmittel 5 übertragen. Der Zugpunkt 53 dient dabei als Krafteinleitung in die Plattform 2 und ist unbeweglich zum Basisteil 31 angeordnet. Durch diese Anordnung wird die Kraft des Antriebes 3 nach Art eines Flaschenzuges verstärkt.

Fig. 4 zeigt eine schematische, perspektivische Ansicht einer vierten Ausführungsform einer Vorrichtung. In dieser vierten Ausführungsform ist im Unterschied zu den in Fig. 1 bis 3 dargestellten Ausführungsformen der Antrieb 3 nicht an der Plattform 2 angeordnet sondern außerhalb der Plattform 2 ortsfest angebracht. Der Antrieb 3 in der in Fig. 4 dargestellten Ausführungsform bewegt sich somit nicht zusammen mit der Plattform 2. Der Ankerpunkt 4 ist in der dargestellten Ausführungsform dagegen an der Plattform 2, an deren Seitenteil 22 angeordnet und bewegt sich zusammen mit der Plattform 2. Das Zugmittel 5 beginnt an diesem Ankerpunkt 4 und verläuft von dort aus zunächst vertikal nach oben zu einem außerhalb der Plattform, ortsfest angeordneten Umlenkmittel 6. Das Zugmittel 5 wird von dem Umlenkmittel 6 in eine horizontale Richtung umgelenkt. Der Antrieb 3 ist hier so ausgerichtet, dass die Bewegungsrichtung des Verbindungselementes 32 beim Ausfahren aus dem Basisteil 31 zum Umlenkmittel 6 hin gerichtet ist. Das Zugmittel 5 ist direkt mit dem vom Basisteil 31 wegweisenden Ende des Verbindungselementes 32 verbunden. In dieser Ausführungsform sind Antrieb 3 und Umlenkmittel 6 besonders platzsparend oberhalb, beispielsweise an der Decke des zur Vorrichtung gehörenden Gebäude teils, angeordnet. In dieser Ausführungsform ist die Plattform 2 besonders einfach aufgebaut und herzustellen. Die in Fig. 4 dargestellte Ausführungsform weist im Gegensatz zu den Ausführungsformen in Fig. 1 bis Fig. 3 keine Gleichlaufwelle 90 auf. Selbstverständlich kann eine solche Gleichlaufwelle 90 aber auch bei der in Fig. 4 dargestellten Ausführungsform vorgesehen werden. Die beiden Gleichlaufzugelemente 8a und 8b sind bei der in Fig. 4 dargestellten Ausführungsform analog zu der in Fig. 1 dargestellten Ausführungsform aufgebaut. Für die Gleichlaufzugelemente 8a und 8b sei somit auf die Beschreibung zu Fig. 1 verwiesen.

Fig. 5 zeigt eine schematische, perspektivische Ansicht einer fünften Ausführungsform einer Vorrichtung. In dieser Ausführungsform sind zwei übereinander angeordnete Plattformen 2 vorgesehen. Dabei sind die beiden Plattformen 2 identisch aufgebaut. Die beiden Plattformen 2 sind parallel zueinander in konstantem Abstand über vier Abstandselemente 23 verbunden. Diese Abstandselemente 23 können starr oder flexibel ausgeführt sein. Es ist auch möglich, mehr als zwei Plattformen 2 auf diese Weise übereinander anzuordnen. Die oben dargestellte Plattform 2 entspricht der Plattform 2 aus der Ausführungsform aus Fig. 1 und weist zwei Bewegungseinrichtungen 7 auf. Diese Bewegungseinrichtungen 7 sind identisch zu der in Fig. 1 dargestellten Ausführungsform ausgeführt. Es ist selbstverständlich auch möglich, zwei oder mehr Plattformen 2 bei der in Fig. 4 dargestellten Ausführungsform mit einem ortsfest angeordneten Antrieb 3 vorzusehen. Generell können zwei oder mehr Plattformen 2 für sämtliche dargestellten und beschriebenen Ausführungsformen vorgesehen werden.

Fig. 6 zeigt eine schematische, perspektivische Ansicht einer sechsten Ausführungsform einer Vorrichtung. Bei dieser Ausführungsform ist im Gegensatz zu den in Fig. 1 bis Fig. 5 dargestellten Ausführungsformen nur eine Bewegungseinrichtung 7 mit einem Antrieb 3 vorgesehen. Der Antrieb 3 ist hier unterhalb der Abstellfläche 21 angebracht und aus diesem Grund gestrichelt dargestellt. Diese Anordnung unterhalb der Abstellfläche 21 ist ebenfalls besonders platzsparend und gleichzeitig in einer vertikal nach oben verfahrenen Position der Plattform 2 sehr leicht zugänglich für Wartungsarbeiten. Der Antrieb 3 bewegt sich hier somit zusammen mit der Plattform 2. Ebenfalls unterhalb der Plattform 2 angeordnet ist ein als drehbare Rolle ausgeführtes Umlenkmittel 6. Der Ankerpunkt 4 ist hier ortsfest oberhalb des ersten Bereiches 10 der Plattform 2 angeordnet. Das Zugmittel 5 verläuft vom Ankerpunkt 4 zunächst vertikal nach unten und wird dann vom Umlenkmittel 6 in horizontale Richtung zum Antrieb 3 abgelenkt. Das Zugmittel 5 ist hier direkt mit dem Verbindungselement 32 des Antriebs 3 verbunden. Die gesamte Bewegungseinrichtung 7 ist hier in Querrichtung der Plattform 2 mittig angeordnet. Die dargestellte Ausführungsform hat den Vorteil, dass nur eine Bewegungseinrichtung 7 vorgesehen ist und somit weniger Bauteile vorhanden sind als bei den zuvor dargestellten Ausführungsformen. Selbstverständlich kann eine Vorrichtung auch nur eine einzige Bewegungseinrichtung 7 aufweisen, bei der der Antrieb, wie in Fig. 4 dargestellt und beschrieben, oberhalb der Plattform ortsfest angeordnet ist und der Ankerpunkt 4 mit der Plattform 2 verbunden ist. Auch die in Fig. 4 dargestellte Ausführungsform weist eine Gleichlaufwelle 90 und zwei Gleichlaufzugelemente 8a, 8b auf. Zu diesen Bauteilen sei auf die Beschreibung zu Fig. 1 verwiesen.

Fig. 7 zeigt eine schematische Seitenansicht einer siebten Ausführungsform einer Vorrichtung. In dieser Seitenansicht ist eine Ausführungsform einer Vorrichtung zu sehen, bei der die Plattform 2 sowohl in vertikaler als auch in horizontaler Richtung beweglich ausgeführt ist. Die Plattform 2 ist in ihrer unteren Position dargestellt, von der sie aus vertikal nach oben bewegt werden kann. Der Antrieb 3 ist mit seinem Basisteil 31 an der Plattform 2 befestigt und bewegt sich zusammen mit dieser. Ebenfalls an der Plattform 2 angeordnet ist ein Umlenkmittel 6 in Form einer drehbar gelagerten Rolle. Der Ankerpunkt 4 ist hier positionsveränderlich ausgeführt und an der Decke eines Gebäudeabschnittes oberhalb der Plattform 2 befestigt. Dabei ist der Ankerpunkt 4 in seiner horizontalen Position verschiebbar. Für diese Verschiebung ist ein nicht dargestellter Verstellantrieb vorgesehen. Durch diesen Verstellantrieb kann der Ankerpunkt 4 von seiner mit durchgehenden Linien gezeichneten Position beispielsweise in die gestrichelt eingezeichnet Position 4` bewegt werden. Die Bewegungsrichtung des Ankerpunktes 4 ist durch den Doppelpfeil 43 symbolisiert. Der Ankerpunkt 4 umfasst in dieser Ausführungsform auch eine Bremse 41. Diese Bremse 41 dient dazu, dass Zugmittel 5 am Ankerpunkt 4 zu klemmen und damit zu fixieren. In dieser Ausführungsform verläuft das Zugmittel 5 vom Verbindungselement 32 des Antriebs 3 über das Umlenkmittel 6 vertikal nach oben zum Ankerpunkt 4, wo es im dargestellten Zustand von der Bremse 41 fixiert wird. Vom Ankerpunkt 4 aus verläuft das Zugmittel 5 weiter zu einem Zugmittelspeicher 51. Dieser Zugmittelspeicher 51 hält weiteres Zugmittel 5 in Vorrat. Ein solcher Zugmittelspeicher 51 kann beispielsweise als Rolle oder Winde ausgeführt sein. Im dargestellten Zustand, in dem das Zugmittel 5 am Ankerpunkt 4 fixiert ist, erfolgt bei Betätigung des Antriebs 3 eine Bewegung der Plattform 2 in vertikaler Richtung.

Um die Plattform 2 in horizontaler Richtung zu bewegen, werden ausgehend von dem in Fig. 7 mit durchgezogene Linien gezeigten Zustand die folgenden Schritte vorgenommen: zunächst wird die Bremse 41 gelöst, so dass das Zugmittel 5 nicht mehr am Ankerpunkt 4 fixiert ist. Anschließend wird der Ankerpunkt 4 durch den nicht dargestellten Verstellantrieb in seiner horizontalen Position verschoben, beispielsweise bis in die gestrichelt eingezeichnet Position 4`. Anschließend wird die Bremse 41 wieder fixiert, so dass das Zugmittel 5 wieder am Ankerpunkt 4 geklemmt ist. Während der horizontalen Bewegung des Ankerpunktes 4 in Richtung der Position 4` wird Zugmittel 5 aus dem Zugmittelspeicher 51 entnommen. Während der Bewegung des Ankerpunktes 4 findet noch keine Bewegung der Plattform 2 statt. Der Verstellantrieb ist lediglich dazu vorgesehen, die horizontale Position des Ankerpunktes 4 zu verändern. Sobald der Ankerpunkt 4 die Position 4` erreicht hat, ist auch eine horizontale Bewegung der Plattform 2 möglich. Dazu wird zunächst ein Umlenker 95 in Position gebracht, so dass dieser in das von der Position 4` des Ankerpunktes 4 vertikal nach unten verlaufende Zugmittel 5 eingreift. Der Umlenker 95 kann dabei verschiedenartig ausgeführt sein und ist geeignet einen aktiven Zustand, in dem er in das Zugmittel 5 eingreift und einen passiven Zustand, in dem er nicht in das Zugmittel 5 eingreift, einzunehmen. Im aktiven Zustand des Umlenkers 95 fixiert dieser den vertikalen Verlauf des Zugmittels 5 zwischen der Position 4` des Ankerpunktes 4 und dem Umlenker 95. Erfolgt nun eine Betätigung des Antriebs 3, wird die Plattform 2 in horizontaler Richtung zunächst auf den Umlenker 95 zubewegt. Eine solche horizontale Bewegung der Plattform 2 ist beispielsweise in Lagersystemen nützlich, bei der eine besonders hohe Packungsdichte an Gegenständen erreicht werden soll. Nach der horizontalen Bewegung der Plattform 2 nach links kann dann nun der Umlenker 95 in den passiven Zustand überführt werden. Bei einer weiteren Betätigung des Antriebes 3 wird nun die Plattform 2, wie zuvor beschrieben, durch das Zusammenspiel von Verbindungselement 32, Umlenkmittel 6 und Ankerpunkt 4 in Position 4` in vertikaler Richtung gehoben. Für eine horizontale Bewegung der Plattform 2 nach rechts kann beispielsweise ein elastisch wirkender Kraftspeicher, wie eine Feder, vorgesehen sein, der die Plattform 2 wieder in seinen mit durchgezogenen Linien dargestellten Zustand zurückzieht. In der dargestellten Ausführungsform wird der Bewegungsantrieb 7 sowohl für eine vertikale als auch für eine horizontale Bewegung der Plattform 2 eingesetzt. Ob eine horizontale oder eine vertikale Bewegung stattfindet, wird hier durch die Position des Ankerpunktes 4 bestimmt. Diese Ankerpunkt 4 kann in seiner horizontalen Position durch einen Verstellantrieb positioniert werden. In dieser Ausführungsform ist nur ein einziger kräftiger Antrieb 3 zur Bewegung der Plattform 2 erforderlich. Zur Einstellung der horizontalen Position der Plattform 2 wird lediglich ein einfach aufgebauter Verstellantrieb benötigt. Selbstverständlich kann das Prinzip eines horizontal beweglichen Ankerpunktes 4 auch mit anderen Ausführungsformen kombiniert werden, um eine horizontale Beweglichkeit der Plattform 2 zu erreichen.

Fig. 8 zeigt eine schematische Seitenansicht einer achten Ausführungsform einer Vorrichtung. Auch in dieser achten Ausführungsform ist sowohl eine vertikale als auch eine horizontale Bewegung der Plattform 2 möglich. Das technische Prinzip zur Bewegung der Plattform 2 in vertikaler Richtung ist identisch zu der in Fig. 1 dargestellten Ausführungsform: es ist ein an der Plattform 2 angeordneter Antrieb 3 vorgesehen, der ein horizontal bewegliches Verbindungselement 32 aufweist. Von diesem Verbindungselement 32 ausverläuft ein Zugmittel 5 über ein ebenfalls an der Plattform 2 angeordnetes Umlenkmittel 6 zu einem ortsfest angeordneten Ankerpunkt 4. Um die Plattform 2 in horizontaler Richtung zu bewegen, ist ein Horizontalgetriebe 96 vorgesehen. Dieses Horizontalgetriebe 96 ist wahlweise mit dem Antrieb 3 verbindbar. Für eine vertikale Bewegung der Plattform 2 ist der Antrieb 3, wie zuvor beschrieben, mit dem Zugmittel 5 verbunden. Soll eine horizontale Bewegung der Plattform 2 stattfinden, wird die Verbindung zwischen dem Antrieb 3 und dem Zugmittel vorübergehend getrennt. Stattdessen wird der Antrieb 3 mit dem Horizontalgetriebe 96 verbunden. Wird nun der Antrieb 3 betätigt, so erzeugt das Horizontalgetriebe 96 eine Bewegung der Plattform 2 in horizontaler Richtung. In der dargestellten Ausführungsform ist ein Schleppmittel 98 vorgesehen, welches vom Horizontalgetriebe 96 aus zu einem Schlepppunkt 97 verläuft. Bei Betätigung des Antriebs 3 erzeugt das Horizontalgetriebe 96 eine Bewegung des Schleppmittels 98. Das Schleppmittel 98 wird dabei in das Horizontalgetriebe 96 eingezogen. Dadurch wird die Plattform 2 entlang des Schleppmittels 98 zum links angeordneten Schlepppunkt 97 gezogen und somit in horizontaler Richtung bewegt.

Eine Bewegung in entgegengesetzter Richtung kann durch einen elastischen Kraftspeicher, wie beispielsweise eine Feder erzeugt werden. Ein solcher elastischer Kraftspeicher ist hier nicht dargestellt. Alternativ kann das Schleppmittel 98 auch so ausgeführt sein, dass eine Kraftübertragung in zwei Richtungen möglich ist. Dazu kann das Schleppmittel 98 starr ausgeführt sein, beispielsweise als Zahnstange. In dieser Ausführungsform ist das Horizontalgetriebe 96 so ausgeführt, dass es sich bei Betätigung des Antriebs 3 entlang des starr ausgeführten Schleppmittels 98 bewegt. Dabei kann im Horizontalgetriebe 96 eine Linearbewegung des Antriebs 3 in eine Rotationsbewegung eines Ritzels übersetzt werden, welches wiederum in ein als Zahnstange ausgeführtes Schleppmittel 98 eingreift. Ist durch das Zusammenspiel von Antrieb 3, Horizontalgetriebe 96 und Schleppmittel 98 die gewünschte horizontale Position der Plattform 2 erreicht, kann das Horizontalgetriebe 96 wieder vom Antrieb getrennt werden und dieser wieder mit dem Zugmittel 5 zur Erzeugung einer vertikalen Bewegung der Plattform 2 verbunden werden. Auch die in Fig. 8 dargestellte Ausführung ermöglicht mit nur einem Antrieb 3 sowohl eine vertikale, als auch eine horizontale Bewegung der Plattform 2. Die in Fig. 8 dargestellte Ausführung kann selbstverständlich auch mit einem horizontal beweglich ausgeführten Ankerpunkt 4, wie in der in Fig. 7 dargestellten Ausführungsform, kombiniert werden.

## Patentansprüche

1. Vorrichtung zum Abstellen von Gegenständen, insbesondere von Fahrzeugen, zumindest umfassend
- zumindest eine, durch eine Bewegungseinrichtung (7) bewegbare Plattform (2) mit einer Abstellfläche (21),
- zumindest einen Antrieb (3), der Teil der Bewegungseinrichtung (7) ist,
- zumindest ein Zugmittel (5), welches Teil der Bewegungseinrichtung (7) ist, wobei das Zugmittel einen Ankerpunkt (4) mit dem Bewegungsantrieb (3) verbindet, wobei der Antrieb (3) als Linearantrieb ausgeführt ist, welcher einen stationären Basisteil (31) und ein hierzu linear bewegliches Verbindungselement (32) umfasst, wobei die Bewegungsrichtung des Verbindungselementes (32) im Wesentlichen horizontal ist, wobei die Vorrichtung zumindest ein Umlenkmittel (6) für das Umlenken des Zugmittels (5) umfasst, wobei das Zugmittel (5) den Ankerpunkt (4) über das Umlenkmittel (6), welches die Richtung des Zugmittels (5) ändert, mit dem Bewegungsantrieb (3) verbindet,
wobei der Antrieb (3) an seinem Basisteil (31) mit der Plattform (2) verbunden ist und sich der Antrieb (3) zusammen mit der Plattform (2) in vertikaler Richtung bewegt, wobei das Zugmittel (5) zwischen dem Umlenkmittel (6) und dem Ankerpunkt (4) im Wesentlichen vertikal verläuft,
wobei das Zugmittel (5) zwischen dem Umlenkmittel (6) und dem Antrieb (3) im Wesentlichen horizontal verläuft, und **dadurch gekennzeichnet,**
**dass** an der Plattform (2) seitlich je ein Gleichlaufzugelement (8a, 8b) vorgesehen ist, das sich mit einem ersten Teil (81) in einem ersten Bereich (10) der Plattform (2), über einem mittleren zweiten, an der Plattform (2) verlaufenden Teil (82), zu einem dritten Teil (83) in einem dem ersten Bereich (10) gegenüberliegenden zweiten Bereich (11) der Plattform (2) erstreckt, und das mit seinem einen Ende (88) im ersten Bereich (10) und mit seinen anderen Ende (89) im zweiten Bereich (11) fixiert ist, wobei jedes Gleichlaufzugelement (8a, 8b) zumindest durch eine Rolle (50a, 50b, 51a, 51b) an der Plattform (2) geführt ist, so dass sich bei Betrieb der Vorrichtung der erste und der zweite Bereich der Plattform gleichmäßig bewegen.

2. Vorrichtung nach Anspruch 1, **dadurch gekennzeichnet, dass** der Ankerpunkt (4) in seiner horizontalen Position relativ zur Bewegungseinrichtung (7) veränderlich ausgeführt oder ortsfest angeordnet ist.

3. Vorrichtung nach einem der vorhergehenden Ansprüche, **dadurch gekennzeichnet, dass** der Antrieb (3) wahlweise mit einem Horizontalgetriebe (96) verbindbar ist, wobei das Horizontalgetriebe (96) eine vom Antrieb (3) erzeugte Bewegung in eine horizontale Bewegung der Plattform (2) übersetzt.

4. Vorrichtung nach einem der vorhergehenden Ansprüche, **dadurch gekennzeichnet, dass** die Bewegungseinrichtung (7) zumindest eine vertikal verlaufende Führung aufweist, welche einen feststehenden Teil aufweist, der an einer ortsfesten Basis, insbesondere einem Gebäude oder einem Rahmen, befestigt ist und die Führung weiterhin einen beweglichen Teil aufweist, der mit der Plattform (2) verbunden ist und der bewegliche Teil in dem feststehen Teil vertikal beweglich geführt ist.

5. Vorrichtung nach einem der vorhergehenden Ansprüche, **dadurch gekennzeichnet, dass** angrenzend an die Abstellfläche (21) zumindest ein Seitenteil (22) an der Plattform (2) vorgesehen ist und der Antrieb (3) an dem Seitenteil (22) befestigt ist.

6. Vorrichtung nach einem der Ansprüche 1 bis 4, **dadurch gekennzeichnet, dass** der Antrieb (3) unterhalb der Plattform (2), insbesondere unterhalb der Abstellfläche (21) befestigt ist.

7. Vorrichtung nach einem der vorhergehenden Ansprüche, **dadurch gekennzeichnet, dass** der Antrieb (3) als Hydraulikzylinder, als Pneumatikzylinder, als elektromechanischer Linearantrieb oder als elektrischer Linearmotor aufgeführt ist.

8. Vorrichtung nach einem der vorhergehenden Ansprüche, **dadurch gekennzeichnet, dass** mehrere Bewegungseinrichtungen (7) und/oder Antriebe (3) vorgesehen sind.

9. Vorrichtung nach einem der Ansprüche 1 bis 4, 7 oder 8, **dadurch gekennzeichnet, dass** der Ankerpunkt (4) ortsfest oberhalb der Plattform (2) angeordnet ist und mit einem Punkt an einem Gebäude oder einem ortsfesten Rahmen identisch oder verbunden ist.

10. Vorrichtung nach einem der vorhergehenden Ansprüche, **dadurch gekennzeichnet, dass** das Umlenkmittel (6) an der Plattform angeordnet ist und
- entweder als drehbar zur Plattform (2) gelagerte Rolle ausgeführt ist,
- oder als feststehendes Gleitstück ausgeführt ist.

11. Vorrichtung nach einem der vorhergehenden Ansprüche, **dadurch gekennzeichnet, dass**
- die Bewegungsrichtung des Verbindungselementes (32) beim Ausfahren aus dem Basisteil (31) in Richtung zum Umlenkmittel (6) hin gerichtet ist, oder
- die Bewegungsrichtung des Verbindungselementes (32) beim Ausfahren aus dem Basisteil (31) in Richtung vom Umlenkmittel (6) weg gerichtet ist.

12. Vorrichtung nach einem der vorhergehenden Ansprüche, **dadurch gekennzeichnet, dass** das Zugmittel (5) direkt mit dem Verbindungselement (32) des Antriebes (3) verbunden ist und das Verbindungselement (32) seine Bewegung auf das Zugmittel (5) überträgt.

13. Vorrichtung nach einem der Ansprüche 1 bis 11, **dadurch gekennzeichnet, dass** am Verbindungselement (32) eine Umlenkrolle (321) vorgesehen ist, über die das Zugmittel (5) geführt ist.

14. Vorrichtung nach einem der vorhergehenden Ansprüche, **dadurch gekennzeichnet, dass** die beiden Enden (88, 89) der Gleichlaufzugelemente (8a, 8b) an einer ortsfesten Basis, insbesondere einem Gebäude oder einem Rahmen, befestigt sind.

15. Vorrichtung nach einem der vorhergehenden Ansprüche, **dadurch gekennzeichnet, dass** die Rollen (50a, 50b, 51a, 51b) beider Gleichlaufzugelemente (8a, 8b) durch eine Gleichlaufwelle (90) rotatorisch verbunden sind.

## Claims

1. Apparatus for parking objects, in particular vehicles, at least comprising
- at least one platform (2) which can be moved by a movement device (7) and which has a parking surface (21),
- at least one drive (3) which is part of the movement device (7),
- at least one traction means (5) which is part of the movement device (7), wherein the traction means connects an anchor point (4) to the movement drive (3), wherein the drive (3) is configured as a linear drive which comprises a stationary base part (31) and a connecting element (32) which is linearly movable with respect thereto, wherein the movement direction of the connecting element (32) is substantially horizontal,
wherein the apparatus comprises at least one redirection means (6) for redirecting the traction means (5), wherein the traction means (5) connects the anchor point (4) to the movement drive (3) via the redirection means (6) which changes the direction of the traction means (5),
wherein the drive (3) is connected at the base part (31) thereof to the platform (2) and the drive (3) moves together with the platform (2) in a vertical direction, wherein the traction means (5) extends substantially vertically between the redirection means (6) and the anchor point (4), wherein the traction means (5) extends substantially horizontally between the redirection means (6) and the drive (3), and **characterised in that** a synchronisation traction element (8a, 8b), which extends with a first part (81) in a first region (10) of the platform (2), over a central second part (82) which extends on the platform (2), to a third part (83) in a second region (11) of the platform (2) opposite the first region (10), is provided on each side of the platform (2), and is fixed with one end (88) thereof in the first region (10) and with the other end (89) thereof in the second region (11), wherein each synchronisation traction element (8a, 8b) is guided by at least one roller (50a, 50b, 51a, 51b) on the platform (2) so that, during operation of the apparatus, the first and second regions of the platform move uniformly.

2. Apparatus according to claim 1, **characterised in that** the anchor point (4) is configured to be variable in terms of its horizontal position relative to the movement device (7) or is arranged in a stationary manner.

3. Apparatus according to any one of the preceding claims, **characterised in that** the drive (3) can be optionally connected to a horizontal gear mechanism (96), wherein the horizontal gear mechanism (96) converts a movement produced by the drive (3) into a horizontal movement of the platform (2).

4. Apparatus according to any one of the preceding claims, **characterised in that** the movement device (7) comprises at least one vertically extending guide which comprises a fixed part which is secured to a stationary base, in particular a building or a frame, and the guide further comprises a movable part which is connected to the platform (2) and the movable part is guided in a vertically movable manner in the fixed part.

5. Apparatus according to any one of the preceding claims, **characterised in that** at least one side part (22) is provided on the platform (2) adjacent to the parking surface (21) and the drive (3) is secured to the side part (22).

6. Apparatus according to any one of claims 1 to 4, **characterised in that** the drive (3) is secured below the platform (2), in particular below the parking surface (21).

7. Apparatus according to any one of the preceding claims, **characterised in that** the drive (3) is configured as a hydraulic cylinder, as a pneumatic cylinder, as an electromechanical linear drive or as an electric linear motor.

8. Apparatus according to any one of the preceding claims, **characterised in that** a plurality of movement devices (7) and/or drives (3) are provided.

9. Apparatus according to any one of claims 1 to 4, 7 or 8, **characterised in that** the anchor point (4) is arranged in a stationary manner above the platform (2) and is identical to or connected to a point on a building or a stationary frame.

10. Apparatus according to any one of the preceding claims, **characterised in that** the redirection means (6) is arranged on the platform and
- is configured either as a roller mounted rotatably with respect to the platform (2),
- or is configured as a fixed sliding piece.

11. Apparatus according to any one of the preceding claims, **characterised in that**
- the movement direction of the connecting element (32) when moving out of the base part (31) is directed towards the redirection means (6), or
- the movement direction of the connecting element (32) when moving out of the base part (31) is directed away from the redirection means (6).

12. Apparatus according to any one of the preceding claims, **characterised in that the** traction means (5) is directly connected to the connecting element (32) of the drive (3) and the connecting element (32) transmits its movement to the traction means (5).

13. Apparatus according to any one of claims 1 to 11, **characterised in that** on the connecting element (32) a redirection roller (321) is provided via which the traction means (5) is guided.

14. Apparatus according to any one of the preceding claims, **characterised in that** the two ends (88, 89) of the synchronisation traction elements (8a, 8b) are secured to a stationary base, in particular a building or a frame.

15. Apparatus according to any one of the preceding claims, **characterised in that** the rollers (50a, 50b, 51a, 51b) of both synchronisation traction elements (8a, 8b) are rotationally connected by means of a synchronisation shaft (90).

## Revendications

1. Dispositif pour poser des objets, en particulier des véhicules, comprenant au moins
- au moins une plateforme (2) déplaçable par un appareil de déplacement (7) avec une surface de pose (21),
- au moins un entraînement (3) qui fait partie de l'appareil de déplacement (7),
- au moins un moyen de traction (5) qui fait partie de l'appareil de déplacement (7),
dans lequel le moyen de traction relie un point d'ancrage (4) à l'entraînement de déplacement (3), dans lequel l'entraînement (3) est réalisé comme entraînement linéaire qui comprend une partie de base (31) stationnaire et un élément de liaison (32) mobile linéairement par rapport à celle-ci, dans lequel le sens de déplacement de l'élément de liaison (32) est sensiblement horizontal,
dans lequel le dispositif comprend au moins un moyen de renvoi (6) pour le renvoi du moyen de traction (5), dans lequel le moyen de traction (5) relie le point d'ancrage (4) par le biais du moyen de renvoi (6), qui modifie le sens du moyen de traction (5), à l'entraînement de déplacement (3),
dans lequel l'entraînement (3) est relié au niveau de sa partie de base (31) à la plateforme (2) et l'entraînement (3) se déplace conjointement à la plateforme (2) dans le sens vertical, dans lequel le moyen de traction (5) s'étend entre le moyen de renvoi (6) et le point d'ancrage (4) sensiblement verticalement, dans lequel le moyen de traction (5) s'étend sensiblement horizontalement entre le moyen de renvoi (6) et l'entraînement (3), et **caractérisé en ce qu'**au niveau de la plateforme (2), un élément de traction de synchronisation (8a, 8b) est prévu latéralement de chaque côté, élément qui s'étend avec une première partie (81) dans une première zone (10) de la plateforme (2), en passant par une deuxième partie (82) médiane s'étendant au niveau de la plateforme (2), à une troisième partie (83) dans une seconde zone (11) de la plateforme (2) opposée à la première zone (10), et qui est fixé avec l'une de ses extrémités (88) dans la première zone (10) et avec son autre extrémité (89) dans la seconde zone (11), dans lequel chaque élément de traction de synchronisation (8a, 8b) est guidé au moins par un rouleau (50a, 50b, 51a, 51b) au niveau de la plateforme (2) de sorte que lors du fonctionnement du dispositif, la première et la seconde zone de la plateforme se déplacent uniformément.

2. Dispositif selon la revendication 1, **caractérisé en ce que** le point d'ancrage (4) est réalisé de manière variable ou est agencé de manière statique dans sa position horizontale par rapport à l'appareil de déplacement (7).

3. Dispositif selon l'une quelconque des revendications précédentes, **caractérisé en ce que** l'entraînement (3) peut être relié au choix à un engrenage horizontal (96), dans lequel l'engrenage horizontal (96) démultiplie un mouvement généré par l'entraînement (3) dans un mouvement horizontal de la plateforme (2).

4. Dispositif selon l'une quelconque des revendications précédentes, **caractérisé en ce que** l'appareil de déplacement (7) présente au moins un guidage s'étendant verticalement qui présente une partie fixe qui est fixée à une base statique, en particulier un bâtiment ou un cadre, et le guidage présente en outre une partie mobile qui est reliée à la plateforme (2) et la partie mobile est guidée de manière mobile verticalement dans la partie fixe.

5. Dispositif selon l'une quelconque des revendications précédentes, **caractérisé en ce qu'**à proximité de la surface de pose (21), au moins une partie latérale (22) est prévue au niveau de la plateforme (2) et l'entraînement (3) est fixé à la partie latérale (22).

6. Dispositif selon l'une quelconque des revendications 1 à 4,
**caractérisé en ce que** l'entraînement (3) est fixé en dessous de la plateforme (2), en particulier en dessous de la surface de pose (21).

7. Dispositif selon l'une quelconque des revendications précédentes, **caractérisé en ce que** l'entraînement (3) est réalisé comme vérin hydraulique, comme vérin pneumatique, comme entraînement linéaire électromécanique ou comme moteur linéaire électrique.

8. Dispositif selon l'une quelconque des revendications précédentes, **caractérisé en ce que** plusieurs appareils de déplacement (7) et/ou entraînements (3) sont prévus.

9. Dispositif selon l'une quelconque des revendications 1 à 4, 7 ou 8, **caractérisé en ce que** le point d'ancrage (4) est agencé de manière statique au-dessus de la plateforme (2) et est identique ou est relié à un point au niveau d'un bâtiment ou d'un cadre statique.

10. Dispositif selon l'une quelconque des revendications précédentes, **caractérisé en ce que** le moyen de renvoi (6) est agencé au niveau de la plateforme et
- soit est réalisé comme rouleau logé de manière rotative par rapport à la plateforme (2),
- soit est réalisé comme coulisseau fixe.

11. Dispositif selon l'une quelconque des revendications précédentes, **caractérisé en ce que**
- le sens de déplacement de l'élément de liaison (32) est dirigé en direction du moyen de renvoi (6) lors de la sortie de la partie de base (31), ou
- le sens de déplacement de l'élément de liaison (32) est dirigé loin du moyen de renvoi (6) lors de la sortie de la partie de base (31).

12. Dispositif selon l'une quelconque des revendications précédentes, **caractérisé en ce que** le moyen de traction (5) est directement relié à l'élément de liaison (32) de l'entraînement (3) et l'élément de liaison (32) transmet son déplacement au moyen de traction (5).

13. Dispositif selon l'une quelconque des revendications 1 à 11, **caractérisé en ce qu'**un rouleau de renvoi (321) est prévu au niveau de l'élément de liaison (32), rouleau par le biais duquel le moyen de traction (5) est guidé.

14. Dispositif selon l'une quelconque des revendications précédentes, **caractérisé en ce que** les deux extrémités (88, 89) des éléments de traction de synchronisation (8a, 8b) sont fixées à une base statique, en particulier un bâtiment ou un cadre.

15. Dispositif selon l'une quelconque des revendications précédentes, **caractérisé en ce que** les rouleaux (50a, 50b, 51a, 51b) des deux éléments de traction de synchronisation (8a, 8b) sont reliés de manière rotative par un arbre de synchronisation (90).
